# EUROPÄISCHE PATENTANMELDUNG

(11) **EP 4 653 286 A1**
(43) Veröffentlichungstag der Anmeldung: **26.11.2025**
(21) Anmeldenummer: 25177885.8
(22) Anmeldetag: 21.05.2025
(51) Int. Cl.: B61G 7/10, B61G 9/00, B61G 9/24

(54) **KUPPLUNGSANORDNUNG**

(30) Priorität: 24.05.2024 DE 102024114575
(71) Anmelder: Voith Patent GmbH, 89522 Heidenheim (DE)
(72) Erfinder: Richter, Herbert, 89520 Heidenheim (DE)
(74) Vertreter: Voith Patent GmbH - Patentabteilung

(57) **Zusammenfassung**

Die Erfindung betrifft eine Kupplungsanordnung für ein Schienenfahrzeug, umfassend einen ersten Kupplungsteil, umfassend einen in einem ersten Endbereich eine Durchgangsöffnung aufweisenden Kupplungsschaft bzw. Kupplungsstange,
einen hinteren Kupplungsteil mit einer Befestigungsstruktur zur Montage an einem Schienenfahrzeug,
eine ein Sphärolager und einen vertikal verlaufenden Gelenkbolzen aufweisende Gelenkanordnung zum gelenkigen Verbinden von Kupplungsschaft mit dem hinteren Kupplungsteil,
mit einer Einrichtung zum Begrenzen von Torsions- bzw. Wankbewegungen im Bereich der Verbindung zwischen Kupplungsschaft und hinterem Kupplungsteil.

Die Erfindung ist dadurch gekennzeichnet, dass die Einrichtung zum Begrenzen von Torsions- bzw. Wankbewegungen am Kupplungsschaft angeordnet ist.

## Beschreibung

Die Erfindung betrifft eine Kupplungsanordnung, im Einzelnen mit den Merkmalen aus dem Oberbegriff von Anspruch 1. Die vorliegende Erfindung betrifft eine Kupplung für ein Schienenfahrzeug mit einem Kupplungsschaft und einem Gelenkbolzen, der sich durch eine Durchgangsbohrung des Kupplungsschafts erstreckt, um eine schwenkbare Verbindung herzustellen.

Kupplungsanordnungen für Schienenfahrzeuge umfassen im Allgemeinen ein hinteres Kupplungsteil zur Montage an einem Schienenfahrzeug und ein vorderes Kupplungsteil mit einem Kupplungskopf zur Kopplung mit einer kompatiblen Gegen-Kupplungsanordnung. Die Verbindung zwischen beiden erfolgt schwenkbar über eine Gelenkanordnung, insbesondere ein sphärisches Lager, damit das vordere Kupplungsteil während des Betriebs in Bezug auf das hintere Ende verschwenkt werden kann. Eine Möglichkeit, die schwenkbare Verbindung herzustellen, besteht darin, einen Gelenkbolzen in einer Durchgangsbohrung in einem Kupplungsschaft so anzuordnen, dass der Kupplungsschaft in Bezug auf diesen schwenken kann. Dabei treten jedoch auch torsionale Beanspruchungen der Gelenkanordnung auf, welche zu begrenzen sind.

Der Erfindung lag die Aufgabe zugrunde, eine Einrichtung zur Begrenzung der Torsionsbewegung eines Kupplungsschaftes gegenüber dem hinteren Kupplungsteil mit einfachen Mitteln sicher zu gewährleisten.

Die Lösung ist durch die Merkmale des Anspruches 1 charakterisiert. Vorteilhafte Ausgestaltungen sind in den Unteransprüchen beschrieben.

Eine Kupplungsanordnung für ein Schienenfahrzeug, umfassend
einen ersten Kupplungsteil, umfassend einen in einem ersten Endbereich eine Durchgangsöffnung aufweisenden Kupplungsschaft bzw. Kupplungsstange,
einen hinteren Kupplungsteil mit einer Befestigungsstruktur zur Montage an einem Schienenfahrzeug,
eine ein Sphärolager und einen vertikal verlaufenden Gelenkbolzen aufweisende Gelenkanordnung zum gelenkigen Verbinden von Kupplungsschaft mit dem hinteren Kupplungsteil,
eine Einrichtung zum Begrenzen von Torsions- bzw. Wankbewegungen im Bereich der Verbindung zwischen Kupplungsschaft und hinterem Kupplungsteil; ist dadurch gekennzeichnet, dass
die Einrichtung zum Begrenzen von Torsions- bzw. Wankbewegungen am Kupplungsschaft angeordnet ist.

Die erfindungsgemäße Lösung vermeidet durch die Begrenzung der Torsionsbewegung der Kupplungsstange bzw. des Schaftes in der Gelenkverbindung ein Anschlagen dieser an den Anschlussbauteilen mit entsprechendem Verschleiß.

Die Einrichtung umfasst dazu vorzugsweise Torsionsbewegungsbegrenzungselemente, die in der Mittenlage des Kupplungsschaftes gegenüber dem Kupplungshinterteil in Breitenrichtung der Kupplungsanordnung betrachtet beidseitig des Gelenkbolzens und der Durchgangsöffnung an den voneinander wegweisenden Seiten des Kupplungsschaftes angeordnet sind. D.h. eine Anordnung in Einbaulage sowohl an de Ober- als auch Unterseite des Kupplungsschaftes. Vorteilhaft gestaltet sich, wenn die einzelnen Torsionsbewegungsbegrenzungselemente in der Mittenlage des Kupplungsschaftes gegenüber dem Kupplungshinterteil betrachtet symmetrisch bezogen auf eine Ebene, welche durch die Längsachse der Kupplungsanordnung und die Gelenkachse des Gelenkbolzen gebildet ist, angeordnet sind.

Besonders vorteilhaft ist dabei das Vorsehen einzelner Torsionsbegrenzungselemente, welche integral am Kupplungsschaft mit ausgebildet sind und ein Abrollen der beteiligten Bauteile beim Zusammenwirken ermöglichen, insbesondere zwischen Kupplungsschaft und hinterem Kupplungsteil. Die einzelnen Torsionsbegrenzungselemente sind dazu vorzugsweise als Kugelkalotten ausgeführt, d.h. mit dreidimensional gekrümmter Oberfläche. Diese bieten den Vorteil im Fall einer großen Auslenkung eines verschleißarmen Zusammenwirkens von Kupplungsschaft und Kupplungshinterteil durch die dadurch bedingte Abrollbewegung zwischen beiden.

Die integrale Ausbildung bietet den Vorteil, dass keinerlei zusätzliche Verbindungselemente oder Einrichtungen am Kupplungsschaft bzw. der Kupplungsstange vorzusehen sind, der zur Verfügung stehende Bauraum für diese vollständig genutzt werden kann und die Begrenzungselemente einfach an diesen bei der Fertigung mit vorgesehen werden können.

Alternativ können die einzelnen Torsionsbewegungsbegrenzungselemente als separate Bauteile ausgebildet und mit dem Kupplungsschaft verbunden werden.

Die Anordnung erfolgt symmetrisch bezogen auf die Gelenkanordnung.

Die erfindungsgemäße Lösung findet dabei insbesondere Verwendung in einer Kupplungsanordnung bei welcher das Kupplungshinterteil eine Zug-/Stoßeinrichtung mit einem Gehäuse umfasst, welches an der Befestigungsstruktur gelagert ist und einen ersten Anschlussbereich mit einer Öffnung zum Aufnehmen des Gelenkbolzen der Gelenkanordnung ausbildet, wobei der Anschlussbereich insbesondere gabelartig ausgebildet ist zum Aufnehmen des Endbereiches des Kupplungsschaftes.

Die Lösung ist nachfolgend in den Figuren beschrieben. Darin ist im Einzelnen folgendes dargestellt:
- Figur 1a: eine Perspektivansicht eines Ausschnittes aus einer Kupplungsanordnung mit Torsionsbegrenzung;
- Figur 1b: eine Ansicht in Richtung der Längsachse gemäß Figur 1a;
- Figur 1c: eine Schnittansicht;
- Figur 1d: eine Ansicht gemäß Figur 1b in einer Schnittebene durch den Gelenkbolzen.

Die Figuren 1a und 1b verdeutlichen beispielhaft anhand eines Ausschnittes aus einer Kupplungsanordnung 1 die erfindungsgemäße Anordnung einer Einrichtung 10 zum Begrenzen der Torsionsbewegung eines Kupplungsschaftes in dieser in unterschiedlichen Ansichten. Die Figur 1a zeigt eine Perspektivansicht, die Figur 1b eine Ansicht in Richtung der Längsachse. Zur Verdeutlichung der einzelnen Richtungen ist beispielhaft ein Koordinatensystem dargestellt. Die X-Richtung beschreibt dabei die Längsrichtung der Kupplungsanordnung 1, welche beim Einsatz in Schienenfahrzeugen mit deren Längsrichtung zusammenfällt und bei Ausrichtung des Kupplungsschaftes in dieser dessen Mittenlage entspricht, in welcher die Längsachse L des Kupplungsschaftes 9 mit der Längsrichtung zusammenfällt. Die Y-Richtung beschreibt die Richtung senkrecht die Z-Richtung die Erstreckung in senkrecht zur X- und Y-Richtung.

Die Figuren 1c und 1d verdeutlichen in einem Axialschnitt jeweils durch die Ansichten der Figuren 1a und 1b die Begrenzung der möglichen Torsionsbewegungen. Der Bewegungsbereich um die jeweiligen Längs- und Gelenkachsen L, G ist mittels unterbrochener Linien wiedergegeben.

Die Kupplungsanordnung 1 für ein Schienenfahrzeug umfasst einen ersten vorderen Kupplungsteil 2 und einen hinteren Kupplungsteil 6 mit einer Befestigungsstruktur 7 zur Montage an einem Schienenfahrzeug. Dieser weist einen ersten Endbereich 3 und einen zweiten hier nicht dargestellten, dem ersten Endbereich gegenüberliegenden zweiten Endbereich auf. Der vordere erste Kupplungsteil 2 umfasst einen im ersten Endbereich eine Durchgangsöffnung 4 aufweisenden Kupplungsschaft 5 bzw. Kupplungsstange. Im nicht dargestellten zweiten Endbereich ist ein hier ebenfalls nicht dargestellter Kupplungskopf zum Zusammenwirken mit einem Kupplungskopf einer Gegen-Kupplungsanordnung vorgesehen. Der Kupplungskopf kann dabei integral mit dem Kupplungsschaft 5 ausgebildet sein oder aber als separates Bauteil, welches über eine lösbare Verbindung, insbesondere eine Schalenmuffenverbindung mit dem Kupplungsschaft 5 verbunden ist.

Der erste vordere Kupplungsteil 2 ist mit dem hinteren Kupplungsteil 6 über eine ein Sphärolager 8 und einen durch diese verlaufenden Gelenkbolzen 9 aufweisende Gelenkanordnung 11 gelenkig verbunden. Die Gelenkanordnung 11 mit dem Sphärolager erlaubt die Auslenkung des Kupplungsschaftes sowohl in der durch die Längsrichtung und eine Senkrechte dazu beschreibbaren Horizontalebene als auch in Vertikalrichtung.

Das hintere Kupplungsteil umfasst eine Zug-/Stoßeinrichtung 12 mit einem Gehäuse 13, welches an der Befestigungsstruktur 7 gelagert ist. Das Gehäuse 13 weist einen ersten Anschlussbereich 14 mit einer Öffnung 15 zum Aufnehmen des Gelenkbolzens 9 der Gelenkanordnung 11 auf. Der Anschlussbereich 14 ist gabelartig ausgebildet zum Aufnehmen des Endbereiches des Kupplungsschaftes 5 ausgeführt. Der zweite Anschlussbereich 16 des Gehäuses 13 dient der Anbindung an die Befestigungsstruktur 7. Die Befestigungsstruktur 7 ist beispielsweise als Lagerbock zum Befestigen an dem Schienenfahrzeug ausgebildet.

Um die torsionale Auslenkung des Kupplungsschaftes 5 auf ein vorgegebenes Maß begrenzen zu können ist in der Verbindung im Verbindungsbereich zwischen Kupplungsschaft 5 und hinterem Kupplungsteil 6 eine Einrichtung 10 vorgesehen. Die Einrichtung 10 zum Begrenzen von Torsionsbewegungen ist erfindungsgemäß am Kupplungsschaft 5 im Bereich der Verbindung mit dem hinteren Kupplungsteil 6 vorgesehen. Die Einrichtung 10 umfasst dazu einzelne Torsionsbegrenzungselemente 17. Diese sind integral mit dem ersten Endbereich am Kupplungsschaft 5 ausgebildet und weisen eine gekrümmte Oberfläche zum Zusammenwirken mit dem hinteren Kupplungsteil 6 auf. Gemäß einer besonders vorteilhaften Ausbildung, wie in den Figuren 1 a bis 1d verdeutlicht sind die einzelnen Torsionsbegrenzungselemente als Kugelkalotte integral am ersten Endbereich des Kupplungsschaftes 5 ausgebildet.

Die Anordnung erfolgt vorzugsweise in der Mittenlage des Kupplungsschaftes 5 gegenüber dem hinteren Kupplungsteil 6 in Breitenrichtung der Kupplungsanordnung 1 betrachtet beidseitig des Gelenkbolzens 9, insbesondere der Gelenkachse G und der Durchgangsöffnung 4 an den voneinander wegweisenden Seiten des Kupplungsschaftes 5.

Es sind hier eine Mehrzahl derartiger Torsionsbewegungsbegrenzungselemente 17 vorgesehen. Die Anordnung der einzelnen Torsionsbewegungsbegrenzungselemente 17 in der Mittenlage des Kupplungsschaftes 5 gegenüber dem hinteren Kupplungsteil 6 betrachtet erfolgt vorzugsweise symmetrisch bezogen auf eine Ebene, welche durch die Längsachse L der Kupplungsanordnung 1 und die Gelenkachse G des Gelenkbolzes 9 gebildet ist.

Die einzelnen Torsionsbewegungsbegrenzungselemente 17 sind hier integral mit dem Kupplungsschaft 5 ausgebildet, insbesondere an diesem an- oder ausgeformt sind. Die Kugelkalottenform der einzelnen Torsionsbewegungsbegrenzungselemente 17 beschreibt dabei dreidimensional gekrümmte Oberflächen zum Abrollen am hinteren Kupplungsteil 6, insbesondere im Bereich des ersten Anschlusses 14 am Gehäuse 13 der Zug-/Stoßeinrichtung 12.

### Bezugszeichenliste

- 1: Kupplungsanordnung
- 2: erster vorderer Kupplungsteil
- 3: erster Endbereich
- 4: Durchgangsöffnung
- 5: Kupplungsschaft
- 6: hinterer Kupplungsteil
- 7: Befestigungsstruktur
- 8: Sphärolager
- 9: Gelenkbolzen
- 10: Einrichtung zum Begrenzen der Torsionsbewegung
- 11: Gelenkanordnung
- 12: Zug- und/oder Stoßeinrichtung
- 13: Gehäuse
- 14: erster Anschlußbereich
- 15: Öffnung
- 16: zweiter Anschlussbereich
- 17: Torsionsbegrenzungselemente

## Patentansprüche

1. Kupplungsanordnung für ein Schienenfahrzeug, umfassend einen ersten Kupplungsteil, umfassend einen in einem ersten Endbereich eine Durchgangsöffnung aufweisenden Kupplungsschaft bzw. Kupplungsstange,
einen hinteren Kupplungsteil mit einer Befestigungsstruktur zur Montage an einem Schienenfahrzeug,
eine ein Sphärolager und einen Gelenkbolzen aufweisende Gelenkanordnung zum gelenkigen Verbinden von Kupplungsschaft mit dem hinteren Kupplungsteil,
mit einer Einrichtung zum Begrenzen von Torsions- bzw. Wankbewegungen im Bereich der Verbindung zwischen Kupplungsschaft und hinterem Kupplungsteil;
**dadurch gekennzeichnet, dass**
die Einrichtung zum Begrenzen von Torsions- bzw. Wankbewegungen am Kupplungsschaft angeordnet ist.

2. Kupplungsanordnung nach Anspruch 1, **dadurch gekennzeichnet, dass** die Einrichtung Torsionsbewegungsbegrenzungselemente umfasst, die in der Mittenlage des Kupplungsschaftes gegenüber dem Kupplungshinterteil in Breitenrichtung der Kupplungsanordnung betrachtet beidseitig des Gelenkbolzens und der Durchgangsöffnung an den voneinander wegweisenden Seiten des Kupplungsschaftes angeordnet sind.

3. Kupplungsanordnung nach Anspruch 2, **dadurch gekennzeichnet, dass** die einzelnen Torsionsbewegungsbegrenzungselemente in der Mittenlage des Kupplungsschaftes gegenüber dem Kupplungshinterteil betrachtet symmetrisch bezogen auf eine Ebene, welche durch die Längsachse der Kupplungsanordnung und die Gelenkachse des Gelenkbolzen gebildet ist, angeordnet sind.

4. Kupplungsanordnung nach einem der Ansprüche 2 bis 3, **dadurch gekennzeichnet, dass** die einzelnen Torsionsbewegungsbegrenzungselemente integral mit dem Kupplungsschaft ausgebildet, insbesondere an diesem an- oder ausgeformt sind.

5. Kupplungsanordnung nach einem der Ansprüche 2 bis 3, **dadurch gekennzeichnet, dass** die einzelnen Torsionsbewegungsbegrenzungselemente als separate Bauteile ausgebildet und mit dem Kupplungsschaft verbunden sind.

6. Kupplungsanordnung nach einem der Ansprüche 2 bis 5, **dadurch gekennzeichnet, dass** die einzelnen Torsionsbewegungsbegrenzungselemente dreidimensional gekrümmte Oberflächen zum Abrollen am hinteren Kupplungsteil aufweisen.

7. Kupplungsanordnung nach Anspruch 6, **dadurch gekennzeichnet, dass** die einzelnen Torsionsbewegungsbegrenzungselemente kalottenförmig ausgebildet sind.

8. Kupplungsanordnung nach einem der Ansprüche 1 bis 7, **dadurch gekennzeichnet, dass** das Kupplungshinterteil eine Zug-/Stoßeinrichtung mit einem Gehäuse umfasst, welches an der Befestigungsstruktur gelagert ist und einen ersten Anschlussbereich mit einer Öffnung zum Aufnehmen des Gelenkbolzen der Gelenkanordnung ausbildet, wobei der Anschlussbereich insbesondere gabelartig ausgebildet ist zum Aufnehmen des Endbereiches des Kupplungsschaftes.
